# FASCICULE DE BREVET EUROPEEN

(11) **EP 2 741 152 B1**
(45) Date de publication et mention de la délivrance du brevet: **13.09.2017**
(21) Numéro de dépôt: 12195918.3
(22) Date de dépôt: 06.12.2012
(51) Int. Cl.: G04G 17/06, G04G 21/00

(54) **Montre à bracelet munie d'un connecteur électrique**
Armbanduhr, die mit einem elektrischen Steckverbinder ausgestattet ist
Wristwatch provided with an electrical connector

(43) Date de publication de la demande: 11.06.2014
(73) Titulaire: ETA SA Manufacture Horlogère Suisse, 2540 Grenchen (CH)
(72) Inventeur: Leoni, Stéphane, 2608 Courtelary (CH); Bonnet, Thierry, 1205 Genève (CH)
(74) Mandataire: Supper, Marc

(56) Documents cités:
- EP-A1- 1 416 582
- EP-A1- 1 491 973
- EP-A1- 1 978 648
- WO-A1-2005/083546
- FR-A1- 2 641 092
- US-A1- 2004 081 025
- US-A1- 2007 064 542

## Description

### DOMAINE TECHNIQUE

La présente invention concerne une montre à bracelet munie d'un connecteur électrique, par exemple du type USB. Le connecteur électrique est relié par l'intermédiaire d'un élément de connexion à au moins un circuit électronique et/ou à une batterie rechargeable, qui sont disposés à l'intérieur d'un boîtier de la montre.

### ARRIERE-PLAN TECHNOLOGIQUE

Une montre électromécanique peut comprendre une unité électronique pour la réception de signaux radiofréquences de positionnement ou la transmission de signaux de données ou également la gestion de plusieurs fonctions de la montre. Une telle montre peut être munie d'un dispositif d'affichage en couleurs, ce qui nécessite l'utilisation d'une batterie rechargeable. Il peut être prévu sur la montre un élément connecteur en liaison à ladite batterie de manière à connecter cet élément connecteur à un appareil chargeur pour effectuer la recharge de la batterie ou un transfert de données. Cet élément connecteur peut prendre la forme d'un connecteur du type USB pour un branchement sur un ordinateur ou un chargeur mural. Un tel connecteur USB de type mâle peut se situer à une extrémité de fermeture d'une branche d'un bracelet de montre comme décrit dans le brevet US 7,006,408 B2. Il est généralement difficile de protéger ou de cacher un tel connecteur USB, ce qui constitue un inconvénient.

On peut citer à ce titre le brevet CN 200993734, qui décrit une montre électronique, qui est munie d'une unité de mémorisation montée rotative entre deux cornes de fixation du bracelet au boîtier de la montre. Cette unité de mémorisation comprend un connecteur USB mâle à une extrémité opposée à l'extrémité de fixation au boîtier. Le bracelet comprend un logement pour recevoir le connecteur USB en position de repos. Ce connecteur USB peut facilement être déplacé en rotation de manière à le relier à un appareil chargeur ou à un appareil de traitement ou d'enregistrement des informations contenues dans l'unité de mémorisation. Une telle unité de mémorisation avec le connecteur USB est de dimension importante et ne peut pas être totalement cachée. De plus, il est également difficile de protéger l'unité des conditions environnementales, ce qui constitue des inconvénients.

On peut citer encore le modèle d'utilité CN 2921901 U, qui décrit une montre électronique à au moins un connecteur ou prise électrique. Cette prise électrique, présentée sous la forme d'une prise cinch ou RCA, est fixée à travers une ouverture de la carrure de la boîte de montre. Cette prise est montée également dans un logement d'extrémité du bracelet, qui est ouvert du côté du verre de montre. La prise peut également être reliée à un connecteur mâle USB, qui vient se fixer sur le bracelet à proximité du fermoir de bracelet. Cette prise reste toujours visible une fois la montre portée au poignet d'un utilisateur et il est difficile de la protéger des conditions environnementales, ce qui constitue des inconvénients.

On cite aussi le document US2004/0081025 A1, qui décrit une montre ayant un connecteur électrique de type USB disposé dans un brin du bracelet, en particulier dans un logement traversant. Le connecteur décrit dans ce document comporte un fil, qui est connecté à la carrure au niveau des cornes, et s'étend en direction de la boucle de verrouillage du bracelet.

### RESUME DE L'INVENTION

L'invention a donc pour but de pallier aux inconvénients susmentionnés en proposant une montre à bracelet munie d'un connecteur électrique sur le bracelet pour accéder à un circuit électronique à l'intérieur de la montre et/ou à une batterie rechargeable, qui est de conception simple, non visible lors du porté de la montre et protégé des conditions environnementales.

A cet effet, la présente invention concerne une montre à bracelet munie d'un connecteur électrique, qui comprend les caractéristiques de la revendication indépendante 1.

Des formes particulières d'exécution de la montre à bracelet sont définies dans les revendications dépendantes 2 à 11. Un avantage de la montre à bracelet selon l'invention réside dans le fait que le connecteur électrique, notamment du type USB, est disposé sur la face interne du bracelet à proximité de la carrure du boîtier de la montre. Ainsi, le connecteur électrique est protégé des conditions environnementales, lorsque la montre est portée au poignet d'un utilisateur. Le connecteur électrique est relié par l'intermédiaire d'un élément de connexion, qui est disposé à travers la carrure du boîtier, à un circuit électronique sur une plaque à circuit imprimé et/ou à une batterie rechargeable.

Avantageusement, le connecteur électrique femelle, disposé dans le dernier maillon du bracelet, permet une connexion d'une fiche USB ou HDMI dans une direction d'introduction verticale par rapport à la courbure intérieure du bracelet. Pour une montre de sport ou multimédia, une recharge de la batterie rechargeable peut être effectuée par l'intermédiaire du connecteur électrique, qui peut être relié par câble à un chargeur. Le connecteur électrique est monté dans un logement du dernier maillon du bracelet, qui comprend une paroi en appui contre la carrure du boîtier pour le maintenir fixe. Une zone de connexion du connecteur électrique vient en appui ou est fixé à des bornes de connexion électrique de l'élément de connexion, qui peut être un connecteur souple du type Zébra.

### BREVE DESCRIPTION DES FIGURES

Les buts, avantages et caractéristiques d'une montre à bracelet munie d'un connecteur électrique apparaîtront mieux dans la description suivante de manière non limitative en regard des dessins sur lesquels :
- la figure 1 représente une vue partielle tridimensionnelle de dessous de la montre à bracelet au niveau de la connexion du bracelet au boîtier de la montre selon l'invention,
- la figure 2 représente une vue partielle tridimensionnelle de dessous de la montre à bracelet en éclaté avant le montage d'un brin du bracelet avec le connecteur électrique au boîtier de la montre selon l'invention,
- la figure 3 représente une vue en coupe partielle longitudinale au niveau de la connexion du bracelet au boîtier de la montre selon l'invention, et
- la figure 4 représente une vue partielle de côté de la carrure du boîtier de la montre avec l'élément de connexion électrique à travers le boîtier de la montre selon l'invention.

### DESCRIPTION DETAILLEE DE L'INVENTION

Dans la description suivante, tous les composants de la montre à bracelet, qui sont bien connus de l'homme du métier dans ce domaine technique, ne sont relatés que de manière simplifiée. L'accent porte principalement sur l'agencement du connecteur électrique sur la montre à bracelet.

Les figures 1 à 3 représentent des vues tridimensionnelles partielles ou en coupe partielle de la montre 1 à bracelet 4, 4'. La montre 1 est munie d'un connecteur électrique 5 notamment disposé dans le bracelet. Ladite montre 1 peut être une montre électromécanique alimentée par une source de tension d'alimentation ou une batterie non représentée. La source de tension d'alimentation ou la batterie est disposée dans le boîtier et au-dessus du fond 2 du boîtier de la montre. Cette batterie peut être une batterie rechargeable. Le fond 2 peut être fixé par exemple au moyen de vis 22 à la carrure 3 du boîtier avec l'interposition d'une garniture d'étanchéité traditionnelle. La carrure 3 avec le fond 2 sont fermés par un verre 8 et sa lunette. Le verre 8 est disposé au-dessus d'un cadran non représenté de montre avec des aiguilles d'indication de l'heure ou un écran d'affichage notamment du type LCD.

Le bracelet peut être composé de deux brins 4, 4' avec une fermeture à boucle déployante ou à fermoir traditionnel. Dans l'exemple représenté aux figures 1 à 3, le bracelet est un bracelet métallique composé de deux brins 4, 4' munis d'une série de maillons reliés les uns aux autres au moyen de goupilles pour leur permettre de tourner les uns par rapport aux autres. Le dernier maillon de chaque brin 4, 4' du bracelet comprend une ouverture traversante 23 pour être fixé entre les cornes de la carrure 3 du boîtier par un ensemble tube 7' et goupille 7 dans des ouvertures circulaires 13 des cornes. Chaque dernier maillon du bracelet, qui est fixé à la carrure 3 du boîtier, comprend une paroi 14, dont une face extérieure est en appui contre une surface extérieure 12 de la carrure 3 du boîtier pour le maintenir fixe sans pouvoir tourner. De préférence au moins une partie de la face extérieure de la paroi 14 s'appuie intégralement contre une partie de la surface extérieure 12 de la carrure. La surface extérieure 12 peut être plane ou peut définir une portion de cylindre. La face extérieure de la paroi 14 a une forme complémentaire à la surface extérieure 12 de la carrure 3 de manière à s'appuyer complètement contre cette surface extérieure 12.

La montre 1 comprend un connecteur électrique 5, qui est de préférence un connecteur électrique femelle du type USB. Ce connecteur électrique USB ou prise USB est disposé dans le bracelet 4, 4' à une extrémité du bracelet fixée à la carrure 3 du boîtier entre deux cornes traditionnelles de fixation. Le connecteur électrique femelle 5 peut être intégré en partie dans la matière du bracelet ou est de préférence disposé dans un logement 6 du bracelet. Ce logement 6 du bracelet 4 est ouvert du côté d'une face interne non visible une fois que la montre 1 est portée au poignet d'un utilisateur.

Dans le cas d'un bracelet métallique composé de maillons comme indiqué ci-devant, le connecteur électrique femelle du type USB est disposé dans un logement 6 d'un dernier maillon fixé à la carrure 3 du boîtier. La paroi 14 définit une paroi du logement 6, qui est situé entre les ouvertures de fixation 23 et la surface 12 de la carrure 3. Le logement 6 est de forme complémentaire à la partie externe du connecteur électrique 5. Cette partie externe du connecteur électrique 5 peut être en matériau isolant, si le connecteur électrique 5 est inséré dans un logement 6 du maillon métallique.

Une fois inséré dans le logement 6 du dernier maillon, le connecteur électrique USB 5 comprend une zone de connexion électrique, accessible par un passage 24 de la paroi 14 du dernier maillon. Cette zone de connexion du connecteur électrique 5 est destinée à venir en appui ou être fixée ou soudée à des bornes de connexion électrique d'un élément de connexion 15. Comme montré à la figure 4, cet élément de connexion 15 est fixé étanchement à travers une ouverture 16 de la surface 12 de la carrure 3. Cette partie de la carrure 3 avec la surface 12 peut être réalisée en matériau isolant ou être également en matériau métallique comme l'ensemble de la carrure 3, mais dans ce cas la périphérie de l'élément de connexion doit être isolée électriquement.

L'élément de connexion 15 est relié à l'intérieur du boîtier mécaniquement et électriquement à une plaque à circuit imprimé 25 portant un ou plusieurs circuits électroniques non représentés pour le fonctionnement de la montre. La plaque à circuit imprimé 25 est reliée de manière traditionnelle à la batterie pour l'alimentation électrique des circuits électroniques. L'élément de connexion 15 se prolonge vers l'extérieur du boîtier pour venir dans le passage 24 de la paroi 14 pour une connexion mécanique et électrique avec la zone de connexion du connecteur électrique 5. Cet élément de connexion 15 peut être un connecteur souple du type Zébra.

De préférence, le connecteur électrique 5 est placé dans le logement 6 du dernier maillon du bracelet 4 avant de fixer le bracelet à la carrure 3 du boîtier. Le dernier maillon du brin 4 du bracelet est ensuite fixé à la carrure 3. Une pression de contact peut ainsi s'exercer entre la zone de connexion et les bornes de connexion de l'élément de connexion 15 pour établir la connexion électrique. Avec cette configuration, cela permet de changer facilement le bracelet 4, 4' de la montre 1 et également le connecteur électrique 5 dans le logement 6 du dernier maillon.

De préférence, le connecteur électrique femelle ou prise du type USB est prévu pour recevoir une clé USB ou une fiche à connecteur USB complémentaire d'un chargeur électrique ou d'un instrument électronique, tel qu'une station d'ordinateur. La prise USB peut être du type micro-USB. Il peut ainsi être prévu de recharger la batterie rechargeable ou également d'effectuer un transfert d'informations de la montre vers la station d'ordinateur ou de la station d'ordinateur vers la montre. Une clé USB munie d'un dispositif de transmission de données sans fil peut également être reliée au connecteur électrique USB.

La connexion de la clé ou de la fiche USB dans le connecteur électrique USB 5 du bracelet ne peut se faire qu'une fois que la montre est retirée du poignet de l'utilisateur. Le connecteur électrique femelle USB 5 est prévu pour recevoir la clé USB ou la fiche USB dans une direction verticale, c'est-à-dire dans une direction perpendiculaire à la face interne du bracelet ou au fond 2 du boîtier. Cela facilite l'introduction de la clé USB ou de la fiche USB une fois que la montre est posée du côté de son verre 8 sur un support, telle qu'une table.

A partir de la description qui vient d'être faite, plusieurs variantes de réalisation de la montre à bracelet munie d'un connecteur électrique peuvent être conçues par l'homme du métier sans sortir du cadre de l'invention définie par les revendications. Il peut être envisagé d'avoir deux connecteurs électriques de type différent ou identique aux deux extrémités du bracelet fixées au boîtier de la montre sur la face interne non visible une fois la montre portée par l'utilisateur. Le bracelet peut être un bracelet en matériau plastique avec le connecteur électrique intégré dans le matériau plastique dans une position entre les deux cornes de fixation et du côté de la face du bracelet en contact du poignet d'un utilisateur. Le connecteur électrique femelle ou mâle dans le bracelet peut être également un connecteur électrique de type HDMI ou d'un autre type pour le transfert d'informations entre la montre et un appareil électrique relié au connecteur électrique. Il peut encore être prévu de fermer l'ouverture du connecteur électrique avec un couvercle protecteur disposé dans le prolongement de la face interne du bracelet. Ce couvercle protecteur peut coulisser à l'extrémité du bracelet pour recouvrir ou dégager l'ouverture du connecteur électrique. L'élément de connexion et le connecteur électrique peuvent ne former qu'une seule pièce.

## Revendications

1. Montre (1) à bracelet, qui est munie d'un connecteur électrique (5), le connecteur électrique (5) étant relié par l'intermédiaire d'un élément de connexion (15) à au moins un circuit électronique et/ou à une batterie rechargeable, qui sont disposés à l'intérieur d'un boîtier de la montre, le connecteur électrique (5) étant disposé sur une face interne du bracelet (4), qui vient en contact du poignet d'un utilisateur au porté de la montre, et disposé dans une partie d'extrémité du bracelet (4) au niveau de la fixation du bracelet à une carrure (3) du boîtier de la montre, le connecteur électrique (5) étant disposé dans un logement (6) réalisé dans le bracelet du côté de la face interne et au niveau de la fixation du bracelet (4) à la carrure (3).

2. Montre (1) à bracelet selon la revendication 1, **caractérisée en ce que** le connecteur électrique (5) est un connecteur électrique femelle pour recevoir un connecteur mâle d'un chargeur électrique ou d'un instrument électronique, et **en ce que** le connecteur électrique femelle (5) est disposé dans la partie d'extrémité du bracelet (4) avec l'ouverture du connecteur électrique femelle du côté de la face interne du bracelet.

3. Montre (1) à bracelet selon la revendication 2, **caractérisée en ce que** le connecteur électrique femelle (5) est un connecteur électrique du type USB.

4. Montre (1) à bracelet selon la revendication 3, **caractérisée en ce que** le connecteur électrique femelle USB (5) est disposé sur la face interne pour recevoir un connecteur électrique mâle dans une direction d'introduction verticale ou perpendiculaire par rapport à une courbure intérieure du bracelet ou à la face interne du bracelet (4).

5. Montre (1) à bracelet selon la revendication 1, **caractérisée en ce que** le bracelet est composé de deux brins (4, 4') munis d'une série de maillons reliés les uns aux autres, **en ce qu'**un dernier maillon de chaque brin du bracelet est fixé à la carrure (3) du boîtier chacun sur un côté opposé de la carrure, et **en ce que** le dernier maillon d'un des brins (4) du bracelet comprend le logement (6), dans lequel est disposé le connecteur électrique (5).

6. Montre (1) à bracelet selon la revendication 5, **caractérisée en ce qu'**au moins le dernier maillon du brin (4), qui comprend le logement (6), comprend une paroi (14), dont une face extérieure est en appui contre une surface extérieure (12) de la carrure (3) du boîtier pour le maintenir fixe sans pouvoir tourner.

7. Montre (1) à bracelet selon la revendication 6, **caractérisée en ce que** le bracelet est un bracelet métallique, **en ce que** le dernier maillon de chaque brin (4, 4') comprend une ouverture traversante (23) pour être fixé entre des cornes de chaque côté opposé de la carrure (3) du boîtier par une goupille (7) ou par un ensemble tube (7') et goupille (7) dans des ouvertures circulaires (13) des cornes.

8. Montre (1) à bracelet selon la revendication 6, **caractérisée en ce que** la surface extérieure (12) de la carrure (3) est plane ou définit une portion de cylindre, et **en ce qu'**une face extérieure de la paroi (14) a une forme complémentaire à la surface extérieure (12) de la carrure (3) de manière à s'appuyer complètement contre cette surface extérieure (12).

9. Montre (1) à bracelet selon l'une des revendications précédentes, **caractérisée en ce que** l'élément de connexion (15) est fixé étanchement à travers une ouverture (16) de la carrure (3), **en ce que** l'élément de connexion (15) est relié à l'intérieur du boîtier mécaniquement et électriquement à une plaque à circuit imprimé (25) portant au moins le circuit électronique.

10. Montre (1) à bracelet selon la revendication 6, **caractérisée en ce que** l'élément de connexion (15) est fixé étanchement à travers une ouverture (16) de la surface (12) de la carrure (3), **en ce que** l'élément de connexion (15) est relié à l'intérieur du boîtier mécaniquement et électriquement à une plaque à circuit imprimé (25) portant au moins le circuit électronique, et **en ce que** l'élément de connexion (15) se prolonge vers l'extérieur du boîtier pour venir dans un passage (24) de la paroi (14) pour une connexion mécanique et électrique avec une zone de connexion du connecteur électrique (5) disposé dans le logement (6)

11. Montre (1) à bracelet selon la revendication 10, **caractérisée en ce que** l'élément de connexion (15) est un connecteur souple.

## Patentansprüche

1. Armbanduhr (1), die mit einem elektrischen Verbinder (5) versehen ist, wobei der elektrische Verbinder (5) über ein Verbindungselement (15) mit mindestens einer elektronischen Schaltung und/oder mit einer wiederaufladbaren Batterie verbunden ist, die in einem Gehäuse der Uhr angeordnet sind, wobei der elektrische Verbinder (5) auf einer Innenfläche des Armbands (4) angeordnet ist, die mit dem Handgelenk eines Anwenders, der die Uhr trägt, in Kontakt gelangt, und in einem Endabschnitt des Armbands (4) auf Höhe der Befestigung des Armbands an dem Gehäusemittelteil (3) des Gehäuses der Uhr angeordnet ist,
wobei der elektrische Verbinder (5) in einem Aufnahmeraum (6) angeordnet ist, der in dem Armband auf Seiten der Innenfläche und auf Höhe der Befestigung des Armbands (4) am Gehäusemittelteil (3) ausgebildet ist.

2. Armbanduhr (1) nach Anspruch 1, **dadurch gekennzeichnet, dass** der elektrische Verbinder (5) ein elektrischer Buchsenverbinder ist, um einen Steckverbinder einer elektrischen Ladeeinrichtung oder eines elektronischen Instruments aufzunehmen, und dass der elektrische Buchsenverbinder (5) in dem Endabschnitt des Armbands (4) mit der Öffnung des elektrischen Buchsenverbinders auf Seiten der Innenfläche des Armbands angeordnet ist.

3. Armbanduhr (1) nach Anspruch 2, **dadurch gekennzeichnet, dass** der elektrische Buchsenverbinder (5) ein elektrischer Verbinder des USB-Typs ist.

4. Armbanduhr (1) nach Anspruch 3, **dadurch gekennzeichnet, dass** der elektrische USB-Buchsenverbinder (5) auf der Innenfläche angeordnet ist, um einen elektrischen Steckverbinder in einer vertikalen oder in einer in Bezug auf eine innere Krümmung des Armbands oder auf die Innenfläche des Armbands (4) senkrechten Einführungsrichtung aufzunehmen.

5. Armbanduhr (1) nach Anspruch 1, **dadurch gekennzeichnet, dass** das Armband aus zwei Strängen (4, 4') gebildet ist, die mit einer Reihe von miteinander verbundenen Gliedern versehen sind, und dass das letzte Glied jedes Strangs des Armbands am Mittelteil (3) des Gehäuses jeweils auf einer Seite gegenüber dem Mittelteil befestigt ist und dass das letzte Glied eines der Stränge (4) des Armbands den Aufnahmeraum (6) aufweist, in dem der elektrische Verbinder (5) angeordnet ist.

6. Armbanduhr (1) nach Anspruch 5, **dadurch gekennzeichnet, dass** zumindest das letzte Glied des Strangs (4), das den Aufnahmeraum (6) aufweist, eine Wand (14) umfasst, deren äußere Fläche sich an einer äußeren Oberfläche (12) des Mittelteils (3) des Gehäuses abstützt, um es drehfest zu halten.

7. Armbanduhr (1) nach Anspruch 6, **dadurch gekennzeichnet, dass** das Armband ein metallisches Armband ist, dass das letzte Glied jedes Strangs (4, 4') eine Durchgangsöffnung (23) aufweist, um zwischen den Hörnern jeder gegenüberliegenden Seite des Mittelteils (3) des Gehäuses durch einen Stift (7) oder durch eine Einheit aus Rohr (7') und Stift (7) in kreisförmigen Öffnungen (13) der Hörner befestigt zu werden.

8. Armbanduhr (1) nach Anspruch 6, **dadurch gekennzeichnet, dass** die äußere Oberfläche (12) des Mittelteils (3) eben ist oder einen zylindrischen Abschnitt definiert und dass eine äußere Fläche der Wand (14) eine zu der äußeren Oberfläche (12) des Mittelteils (3) komplementäre Form hat, derart, dass es sich vollständig an dieser äußeren Oberfläche (12) abstützt.

9. Armbanduhr (1) nach einem der vorhergehenden Ansprüche, **dadurch gekennzeichnet, dass** das Verbindungselement (15) durch eine Öffnung (16) des Mittelteils (3) abgedichtet befestigt ist und dass das Verbindungselement (15) in dem Gehäuse mechanisch und elektrisch mit einer gedruckten Leiterplatte (25), die mindestens die elektronische Schaltung trägt, verbunden ist.

10. Armbanduhr (1) nach Anspruch 6, **dadurch gekennzeichnet, dass** das Verbindungselement (15) durch eine Öffnung (16) der Oberfläche (12) des Mittelteils (3) abgedichtet befestigt ist, dass das Verbindungselement (15) in dem Gehäuse mechanisch und elektrisch mit einer gedruckten Leiterplatte (25), die mindestens die elektronische Schaltung trägt, verbunden ist und dass das Verbindungselement (15) in die äußere Umgebung des Gehäuses verlängert ist, um in einen Durchlass (24) der Wand (14) für eine mechanische und elektrische Verbindung mit einem Verbindungsbereich des in dem Aufnahmeraum (6) angeordneten elektrischen Verbinders (5) zu gelangen.

11. Armbanduhr (1) nach Anspruch 10, **dadurch gekennzeichnet, dass** das Verbindungselement (15) ein flexibler Verbinder ist.

## Claims

1. Wristwatch (1), which is provided with an electrical connector (5), the electrical connector (5) being connected via a connection element (15) to at least one electronic circuit and/or to a rechargeable battery which are disposed inside a watch case, the electrical connector (5) being disposed on an inner surface of the bracelet (4), which comes into contact with the user's wrist when the watch is worn, and arranged in an end portion of the bracelet (4) where the bracelet is secured to a middle part (3) of the watch case, the electrical connector (5) being disposed in a housing (6) made in the bracelet on the inner surface side and where the bracelet (4) is secured to the middle part (3).

2. Wristwatch (1) according to claim 1, **characterized in that** the electrical connector (5) is a female electrical connector for receiving a male connector of an electrical charger or of an electronic instrument, and **in that** the female electrical connector (5) is disposed in the end portion of the bracelet (4) with the aperture of the female electrical connector on the inner surface side of the bracelet.

3. Wristwatch (1) according to claim 2, **characterized in that** the female electrical connector (5) is a USB electrical connector.

4. Wristwatch (1) according to claim 3, **characterized in that** the female USB electrical connector (5) is disposed on the inner surface for receiving a male electrical connector in a vertical direction of insertion or perpendicular direction relative to an inner curve of the bracelet or to the inner surface of the bracelet (4).

5. Wristwatch (1) according to claim 1, **characterized in that** the bracelet is formed of two strands (4, 4') provided with a series of links connected to each other, **in that** a last link of each bracelet strand is fixed to the middle part (3) of the case each on an opposite side of the middle part, and **in that** the last link of one of the bracelet (4) strands includes the housing (6), in which the electrical connector (5) is arranged.

6. Wristwatch (1) according to claim 5, **characterized in that** at least the last link of the strand (4), which includes the housing (6), has a wall (14), an external face of which abuts against an outer surface (12) of the middle part (3) of the case to hold the link in a fixed position preventing rotation.

7. Wristwatch (1) according to claim 6, **characterized in that** the bracelet is a metal bracelet, **in that** the last link of each strand (4, 4') includes a through aperture (23) in order to be fixed between horns of each opposite side of the middle part (3) of the case by a pin (7), or by a tube (7') and pin (7) assembly in circular apertures (13) in the horns.

8. Wristwatch (1) according to claim 6, **characterized in that** the outer surface (12) of the middle part (3) of the case is flat or defines a portion of a cylinder, and **in that** an outer face of the wall (14) has a complementary shape to the outer surface (12) of the middle part (3) so as to abut completely against said outer surface (12).

9. Wristwatch (1) according to any of the preceding claims, **characterized in that** the connection element (15) is fixed in a sealed manner through an aperture (16) in the middle part (3), **in that** the connection element (15) is mechanically and electrically connected inside the case to a printed circuit board (25) carrying at least the electronic circuit.

10. Wristwatch (1) according to claim 6, **characterized in that** the connection element (15) is fixed in a sealed manner through an aperture (16) in the surface (12) of the middle part (3), **in that** the connection element (15) is mechanically and electrically connected inside the case to a printed circuit board (25) carrying at least the electronic circuit, and **in that** the connection element (15) extends towards the outside of the case through a passage (24) in the wall (14) for mechanical and electrical connection to a connection area of the electrical connector (15) disposed in the housing (6).

11. Wristwatch (1) according to claim 10, **characterized in that** the connection element (15) is a flexible connector.
